# EUROPÄISCHE PATENTSCHRIFT

(11) **EP 0 653 354 B1**
(45) Veröffentlichungstag und Bekanntmachung des Hinweises auf die Patenterteilung: **12.03.1997**
(21) Anmeldenummer: 94116693.6
(22) Anmeldetag: 22.10.1994
(51) Int. Cl.: B65D 5/50, B65D 5/14, B65D 75/14, B65B 5/02, B65B 51/02, B31B 11/00

(54) **Verpackung für Bücher und/oder andere Produkte sowie Verfahren und Vorrichtung zu ihrer Herstellung**
Package for books and/or other products, and process and device for its manufacture
Emballage pour livres et/ou autres objets; procédé et dispositif pour sa fabrication

(30) Priorität: 13.11.1993 DE 4338799
(43) Veröffentlichungstag der Anmeldung: 17.05.1995
(73) Patentinhaber: Sigloch Verlag Service GmbH, D-74572 Blaufelden (DE)
(72) Erfinder: Sigloch, Helmut, D-74653 Künzelsau (DE)
(74) Vertreter: Raeck, Wilfrid, Dipl.-Ing.

(56) Entgegenhaltungen:
- CH-A- 367 102
- GB-A- 955 167
- US-A- 1 677 918

## Beschreibung

Die Erfindung betrifft eine Verpackung aus faltbarem Material wie Karton, Pappe oder Wellpappe, als maschinell herstellbarer allseitig geschlossener, im allgemeinen quaderförmiger Behälter für Bücher und/oder beliebige andere Produkte, der vier um parallele Faltlinien zueinander biegbare Behälterwände, - nämlich Boden, Deckel und bei Seiten -, sowie einen Überstand aufweist, die durch einen ersten rechteckigen Materialzuschnitt gebildet sind, und dessen zwei restlichen Behalterwände durch vorgefertigte Verschlußteile von quaderförmigem Umriß gebildet sind, deren Seitenflächen der Behälterhöhe entsprechen und deren an die Länge eines Produktfaches im Behälter angepaßte Ober- und Unterseiten mit dem Deckel bzw. mit dem Boden verliebt sind. Außerdem betrifft die Erfindung ein Verfahren und eine Vorrichtung zum Herstellen einer solchen Verpackung bzw. Zum Verpacken von Produkten in solchen Behältern.

Bekannte Verpackungen der vorbezeichneten Art zum Transport und Versand von Büchern, Videokassetten, Schallplatten- und CD-Alben oder anderen Produkten gewährleisten zwar einen ausreichenden Schutz ihres Inhaltes wahrend der Beförderung, verursachen jedoch hohen Aufwand, wenn die zu verpackenden Gegenstände sehr unterschiedliche Formate aufweisen und dadurch jeweils andere Zuschnitte, andere Werkzeuge und zusätzliche Maschinenrichtzeiten erfordern. Außerdem müssen zur Auslastung von Verpackungsmaschinen unterschiedliche Verpackungszuschnitte für verschiedenartige Produktserien rechtzeitig vorgefertigt und abrufbereit sein, wodurch zusätzliche Vorhaltekosten für die Zuschnitte und den dafür benötigten Lagerraum entstehen.

Bei einer aus CH-A-367 102 bekannten Verpackung der eingangs beschriebenen Art wird aus einem parallele Faltlinien aufweisenden Kartonzuschnitt ein der Behälterform entsprechendes, an beiden Stirnseiten offenes Hüllteil dadurch hergestellt, daß man die vier Behälterwände zueinander einrichtet und den am Boden anhangenden Überstand mit der am Deckel anhängenden Seitenwand verliebt. Zum Befüllen des in vorgefertigtem Zustand zwecks platzsparender Vorratslagerung eng zusammengelegten Hüllteils wird dies wieder aufgestellt und das Verpackungsgut durch eine der offenen Stirnseiten eingeführt. Anschließend werden in die offenen Stirnseiten des Hüllteils Verschlußteile jeweils in Form eines angepaßten Parallelepipeds eingeschoben und an den Berühungsflächen miteinander verliebt oder verklammert. Solche Verschlußteile, die entweder auf all ihren Flächen geschlossen oder an einer der Stirnseite des Hüllteils entsprechenden Außenfläche offen sind, erfordern einen hohen Fertigungsaufwand und komplizierte Materialzuschnitte, um die fünf bzw. sechs Seitenwände des Parallelepipeds mittels entsprechender Überlappungen miteinander zu verbinden. Bei einer Variante bilden die Verschlußteile am Materialzuschnitt des Hüllteils seitlich anhängende Kartonabschnitte mit zur Faltung vorbereiteten Prägelinien, so daß zum Verschließen des Hüllteils das Parallelepiped innerhalb des Hüllteils aufgestellt werden muß. Ein derartiger Zuschnitt hat aufgrund der seitlich anhängenden Verschlußteile eine erhebliche Breite und eine sehr ungünstige Form, die viel Verschnitt sowie Abfall mit zusätzlichen Entsorgungskosten verursacht.

Bei automatischem Verpackungsablauf müssen die seitlich anhängenden Verschlußteile mit Hilfe von in der Maschine justierbaren Formblechen aufgestellt bzw. gefaltet werden. Da diese Vorgänge während der Bewegung der Behälter entlang einer Fertigungslinie ablaufen, ist zur Unterbringung der Formbleche eine große Maschinenlänge erforderlich, welche die Weglängen und Taktzeiten vergrößert. Einer Steigerung der Vorschubgeschwindigkeit sind dadurch Grenzen gesetzt, daß die an maschinellen Mitnehmern anliegende Zuschnittkante durch die an den seitlichen Formblechen hemmend aufretenden Verformungskräfte nicht zerstört werden darf.

Es ist deshalb Aufgabe der Erfindung, eine Verpackung der eingangs angegebenen Art dahingehend zu verbessern, daß unter weitgehender Vermeidung der bisher notwendigen Typenvielfalt für Materialzuschnitte von einem abfallosen Zuschnitt ausgegangen werden kann, der sich einfach an unterschiedliche Formate von zu verpackenden Produkten anpassen und auf maschinellem Weg schnell zu einem verschließbaren Behälter formen läßt. Ein Verfahren sowie eine Vorrichtung zum Verpacken von Gegenständen soll durch kurze Stückzeiten und geringeren baulichen Aufwand verbessert und vereinfacht werden.

Die produktbezogene Aufgabe wird gemäß der Erfindung dadurch gelöst,
- daß die Verschlußteile aus zweiten rechteckigen Materialzuschnitten vorgefertigte Polsterröhren von rechteckigem Querschnitt sind,
- und daß von den an den Boden anschließenden zwei Seitenwänden des Behälters die eine durch den Deckel und die andere durch den Überstand fortgesetzt ist, der als Überschlag mindestens das freie Ende des Deckels überfaßt und mit diesem durch Klebung fest verbunden ist.

Bei dieser Verpackung entsteht weder Verschnitt noch Abfall, da der erste rechteckige Materialzuschnitt als solcher oder als teilbares Ganzes bereits vom Pappenhersteller geschnitten angeliefert wird. Gleiches gilt für die Polsterröhren, die ebenfalls aus rechteckigen Materialzuschnitten gefaltet und verliebt werden. Ein einfaches Anpassen der Verpackung an unterschiedliche Produktformate ist dadurch gewährleistet, daß zur Veränderung der Behälterhöhe und -breite lediglich die Faltlinienabstände auf den ersten und zweiten Zuschnitten verändert werden Bei den in ihrer Länge auf eine gegebene Behälterbreite abgestimmten Polsterröhren-Zuschnitten kann man durch Veränderung der Faltlinienabstände das Produktfach vergrößern oder verkleinern.

Im ersten Materialzuschnitt ist somit die Flächenfolge - Deckel, Seite, Boden, Seite, Überstand - durch Faltlinien bestimmt. Durch Abstandsveränderung der Faltlinien im ersten Materialzuschnitt sind Behälter mit unterschiedlicher Höhe und/oder Breite herstellbar, wobei der größte aus Höhe und Breite bestehende Summenwert durch ein bestimmtes Mindestüberdeckungsmaß des Überstands bezüglich des Deckels und der niedrigste Summenwert durch ein maximales Überdeckungsmaß (= Deckelbreite) begrenzt ist. Vorzugsweise verlaufen die Faltlinien bei aus Wellpappe bestehenden ersten und zweiten Materialzuschnitten quer zur Wellenrichtung.

Da es beim Versand z.B. von Büchern üblich ist, einem Ansichtsexemplar des bestellten Buches ein Präsent beizulegen, kann das durch Polsterröhren an seinen Stirnseiten begrenzte Produktfach durch mindestens eine mit dem Boden verleimte zusätzliche Polsterröhre unterteilt sein. Das Produktfach kann durch weitere Polsterröhren mehrfach unterteilt werden, um den Behälter als Verpackung für andere Produkte zu nutzen, z.B. als nach Öffnen des Deckels fertiger Präsentbehälter für Schmuckstück-Kollektionen, Kaffee-, Tee- oder Seifensortimente und dergleichen. Je nach Produktart kann das Material der ersten und zweiten Zuschnitte abgesehen von Pappe auch aus Kunststoff, Metallblech oder aus kaschiertem Karton bestehen.

Gemäß einer Variante bildet mindestens eine der Polsterröhren einen nach oben offenen Behälter mit rechteckigem Boden und weist die gleiche Höhe wie der Verpackungsbehälter auf.

Polsterröhren unterschiedlicher Querschnitt können aus gleichgroßen Materialzuschnitten dadurch gebildet sein, daß ein durch enger benachbarte Faltlinien entstehender Überstand als Materialdoppelung oder als ein zusätzlicher Überstand im Hohlraum des Polsters aufgenommen ist. In jedem Fall haben die Polsterröhren vier aneinanderhängende Seitenabschnitte und einen Überstand, der mit einem Seitenabschnitt innen oder außen verklebt ist. - Der Überstand einer Polsterröhre kann auch eine äußere Materialdopplung einer Seitenfläche und eine Fortsetzung des Überstandes entlang der Bodenebene des Polsters bilden.

Ein zur Unterteilung des Produktfaches dienender Trennsteg kann aus dem zweiten Materialzuschnitt dadurch hergestellt sein, daß durch eng beieinander liegende Faltlinien die Seitenwände gedoppelt sind, von denen mit dem Behälterboden verleimbare Überstände ausgehen.

Zusätzliche Vorteile ergeben sich aus dem erfindungsgemäßen Verfahren zur Herstellung einer Verpackung aus faltbarem Material wie Karton, Pappe oder Wellpappe, in Form eines im allgemeinen quaderförmigen Behälters für Bücher und/oder andere beliebige Produkte, bei dem
- ein erster rechteckiger Materialzuschnitt mit vier parallelen Faltlinien zur gegenseitigen Abgrenzung von Boden, Deckel, zwei Seiten und einem an einer Seite hängenden Überschlag versehen wird,
- auf dem Boden im Bereich seiner freien Seiten aus zweiten Materialzuschnitten zu rechteckigen Hohlquerschnitten gefaltete und verleimte Polsterröhren aufgesetzt und verleimt werden, die zwei Seitenflächen des Behälters bilden und die Länge eines Produktfaches begrenzen,
- die Behälterseiten über den Boden bis zur Anlage an den offenen Enden der Polsterröhren aufgestellt werden,
- das Produkt in das Produktfach eingelegt wird,
- der Deckel unter Verleimung mit den Oberseiten der Polsterröhren geschlossen und an seinem freien Ende mit der Lasche überdeckt und verleimt wird.

Da die zu rechteckigen Hohlquerschnitten gefalteten und in sich verleimten Polsterröhren gesondert gefertigt werden, kann dieser Vorgang mindestens teilweise zur gleichen Zeit ablaufen wie der Rill- oder Prägevorgang für die Faltlinien auf dem ersten Materialzuschnitt, so daß sich diese Fertigungszeiten überlappen und die Gesamtfertigungszeit verringert. Aufgrund des Konzeptes, die Stimpolster und andere Fügeteile auf einer gesonderten z.B. quer zur Länge der Verpackungsmaschine verlaufenden Vorfertigungsstrecke herzustellen, verringert auch die Gesamtlänge der Verpackungsmaschine.

Vorzugsweise wird mit dem Boden des ersten Zuschnittes mindestens ein den stirnseitigen Polsterröhren ähnliches Polster oder ein Trennpolster verleimt. Es kann zweckmäßig sein, daß der erste Zuschnitt parallel zu seiner kleineren Länge auf einer Förderstrecke bewegt wird, und daß die Behälterseiten erst nach dem Aufsetzen und Verleimen der Polster aufgestellt werden, - ferner, daß zunächst eine Behälterseite gegen die Stirnfläche der Polster aufgestellt wird und danach das Produkt und/oder eine Beilage über die noch nicht aufgestellte Behälterseite in das Behälterfach eingeschoben werden und daß die Verfahrensschritte in einander folgenden Arbeitsstationen einer Förderstrecke jeweils während deren Stillstandes zwischen einer getakteten Vorschubbewegung ausgeführt werden.

Eine Maschine zur Herstellung einer Verpackung und/oder zur Durchführung des vorbeschriebenen Verfahrens ist erfindungsgemäß dadurch gekennzeichnet, daß als Fertigungsstrecke eine taktförmig angetriebene Längsfördereinrichtung vorgesehen ist, die durch eine Mehrzahl von unter gleichen Abständen hintereinander angeordneten Arbeitsstationen verläuft, und zwar mindestens durch
- eine Anleger- und Rillstation für in Förderrichtung verlaufende Faltlinien der ersten Materialzuschnitte,
- eine Fügestation, der eine Greifereinrichtung Zum Aufsetzen vorgefertigter Polsterröhren auf den Boden des Zuschnittes zugeordnet ist,
- eine Füllstation zum Befüllen des auf dem Zuschnitt seitlich offenen Produktfaches,
- eine oder mehrere Aufrichtstationen mit Führungsmitteln zum Aufrichten für die Behälterseiten
- und durch zwei Schließstationen mit Leimdüsen zum Beleimen der Polsterröhren und Schließen des Deckels sowie mit einer Leimdüse Zum Beleimen des Deckels und zum Schließen/Auflegen des Überstandes.

Bei dieser Bauweise ist die Maschinenlänge vorteilhaft dadurch reduziert, daß die ersten Zuschnitte mit ihrer größeren Länge (z.B. bis zu 850 mm) quer Zum Förderweg liegen und daher für die Längenbemessung der Arbeitsstationen nur die kleinere Zuschnittslänge (z.B. bis zu 400 mm) berücksichtigt zu werden braucht. Die somit kürzeren Arbeitsstationen und deren kleineren Abstände ermöglichen eine der Fertigungssicherheit zugute kommende taktmäßige Arbeitsweise und eine relativ hohe zulässige Vorschubgeschwindigkeit von etwa 0,7 m/s. Herkömmliche Zuschnitte mit seitlich anhängenden Schließpolstern müssen demgegenüber in Richtung ihrer größten Abmessung befördert werden, damit die Polster auf dem Förderweg durch seitliche Formbleche aufgestellt und umgefaltet werden können, so daß im Hinblick auf die zwangsläufig großen Abstände zwischen einzelnen Stationen sowie auf die Faltverformungs-Widerstandskräfle nur niedrige Vorschubgeschwindigkeiten zulässig sind und rieben sehr großen Maschinenlängen lange Fertigungszeiten entstehen.

Vorzugsweise ist die erfindungsgemäße Verpackungsmaschine dadurch weitergebildet,
- daß an die Fügestation eine durch die Greifereinrichtung abgeschlossene, insbesondere zur Förderstrecke quer verlaufende Vorfertigungsstrecke für Polsterröhren herangeführt ist, die eine Anlege-, Rill- und Schneidestation zum Prägen und Trennen einer Materiallage in parallel nebeneinander liegende zweite Materialzuschnitte für Polsterröhren aufweist,
- daß für jeden zweiten Materialzuschnitt in der Vorfertigungsstrecke hintereinander Falt- und Verleimstationen, Pufferstrecken sowie eine den Pufferstrecken und der Fügestation zwischengeschaltete Leimwalzenstation vorgesehen sind,
- und daß die Greifereinrichtung als gemeinsames Fördermittel für mehrere Polsterröhren über die Leimwalzenstation bis zu deren Aufsetzen auf den Zuschnitt in der Fügestation ausgebildet ist.

Ausführungsbeispiele der Erfindung sind anhand der Zeichnungen nachfolgend beschrieben. Es zeigen, jeweils schematisch,
- Fig. 1: eine perspektivische Ansicht einer geschlossenen Verpackung nach der Erfindung,
- Fig. 2: einen größten sowie einen im Verhältnis dazu kleinsten ersten Plano-Zuschnitt,
- Fig. 3: eine Polsterröhre in perspektivischer Darstellung,
- Fig. 4: eine Draufsicht auf den Plano-Zuschnitt für die Polsterröhre nach Fig. 3,
- Fig. 5: eine Polsterröhre wie Fig. 3, deren Überstand im Innern aufgenommen ist,
- Fig. 6: eine Polsterröhre wie in Fig. 3 mit über ihre eine Seite vorstehendem Überstand,
- Fig. 7: ein als Beilagenfach ausgebildetes Stirn- oder Trennpolster,
- Fig. 8: einen Trennsteg,
- Fig. 9: einen ersten Zuschnitt mit mehreren konfektionierten Fügeteilen und
- Fig. 10: eine Übersicht einer Verpackungsmaschine nach der Erfindung.

Bei dem Verpackungsbehälter gemäß Fig. 1 sind aus einem ersten Zuschnitt 10 ein Boden 11, eine daran anschließende Seitenwand 12 mit davon ausgehendem Deckel 13, eine von der gegenüberliegenden Bodenseite ausgehende Seitenwand 14 und ein daran hängender Überstand/Lasche 15 gebildet. Der Behälter ist an seinen anderen Seitenwänden durch zwei Stirnpolster 16, 17 vervollständigt, deren Seitenflächen der Behälterhöhe und deren mit Boden 11 und Deckel 13 verleimte Ober- und Unterseiten der Begrenzungslänge eines im Behälter gebildeten Produktfaches 18 angepaßt sind.

Fig. 9 zeigt den noch nicht gefalteten Zuschnitt 10, auf dem die Stirnpolster 16, 17 bereits mit dem Boden 11 verleimt sind und vom Produktfach 18 mittels einer Polsterröhre/Trennpolster 19 ein Beilagenfach 20 abgetrennt ist.

In der Draufsicht gemäß Fig. 2 auf den ersten Plano-Zuschnitt 10, von dem bei der Herstellung des Verpackungsbehälters ausgegangen wird, sind quer zur Längsrichtung verlaufende Faltlinien als Beispiel für zwei mögliche Behälterformate eingetragen, obwohl diese Faltlinien bzw. deren Abstände voneinander über die Länge des Zuschnittes 10 auch beliebig anders verteilt sein können. Die Faltlinie 22 bestimmt einen verhältnismäßig schmalen Deckel 13, dem ein gleichgroßer Boden 11 zwischen den Faltlinien 23, 24 zugeordnet ist. Der Abstand zwischen den Faltlinien 22-23 einerseits und zwischen den Faltlinien 24-24' andererseits bestimmt die Höhe der Behälterseite 12 bzw. 14. Der in Fig. 2 rechts von der Faltlinie 24' verbleibende Überstand/Lasche 15 hat etwa die gleiche Größe wie Boden und Deckel.

Bei der zweiten Aufteilung des Zuschnitts 10 entsteht durch die Faltlinie 25 ein verhältnismäßig großer Deckel 13, dem ein durch die Faltlinien 26,27 begrenzter gleichgroßer Boden 11 entspricht. Der zwischen den Faltlinien 25 und 26 entstehenden Seitenwand 12 entspricht die durch die Faltlinien 27 und 28 begrenzte gleich große Seitenwand 14. Bei diesem relativ großen Behälterformat ist der Zuschnitt 10 bis auf eine verbleibende Mindestbreite für den Überstand/Lasche 15 verbraucht. - Für kleinere Verpackungen bzw. Produkte kommen bis zu einem in Fig. 2 als Bei spiel gezeigten kleinsten ersten Zuschnitt 10' abgestufte Zuschnitts-Zwischengrößen zur Anwendung.

Die Stirnpolster 16, 17 mit Rechtquerschnitt werden aus einem z.B. quadratischen Planozuschnitt 29 gemäß Fig. 4 vorgefertigt, der ähnlich dem ersten Zuschnitt 10 mit vier Faltlinien 30 zur Bildung von vier Profilseiten und eines entsprechend Fig. 3 innen oder außen überlappenden, verleimten Überstandes 35 versehen wird. Die Faltlinien 30 dieses zweiten Zuschnittes 29 können in ihren Abständen zur Formung flacherer und breiterer Stirnpolster beliebig verändert werden.

Da bei der Polsterröhre gemäß Fig. 5 die Summe der vier Profilflächenbreiten im Verhältnis zur Gesamtbreite des zweiten Zuschnittes 29 gering ist, entsteht ein großer Überstand, der in einen mit der einen Profilseite verleimten Abschnitt 35 und einen innen verbleibenden Abschnitt 36 unterteilt ist, zweckmäßigerweise mit Hilfe einer zusätzlichen Faltlinie.

Bei der Polsterröhre gemäß Fig. 6 ist der gesamte größere Überstand 35 eine äußere mit der Profilbodenseite verklebte Fortsetzung in der Verlängerung der Bodenebene. Die Polsterröhren können sowohl als Stirnpolster als auch als Trennpolster zur Unterteilung des Produktfaches benutzt werden und können im letzteren Fall gleiche oder andere Querschnitte als die Stirnpolster aufweisen.

Zur Unterteilung des Behälters in ein Produktfach und ein Beilagefach kann anstelle eines Stirnpolsters ein in Fig. 7 gezeigter aus Pappe gefalteter oder aus anderem Material bestehender Behälter 37 mit rechteckigem Boden dienen. Zweckmäßig ist der nach oben offene Behälter in seiner Höhe an die des Verpackungsbehälters angepaßt. Zur Unterteilung des Produktfaches kann auch ein Trennsteg 38 gemäß Fig. 8 dienen, der aus dem zweiten Materialzuschnitt 29 hergestellt ist, wobei durch eng benachbarte Faltlinien die Seitenwände 39 doppelt aneinander liegen, von denen jeweils mit dem Behälterboden 11 verleimte Überstände ausgehen.

Beim Ausführungsbeispiel einer Verpackungsmaschine gemäß Fig. 10 kommen die ersten Planozuschnitte 10 nacheinander von einem Palettenstapel P1 zu einer Anlegestation 40. Die Zuschnitte werden einzeln in einer Rillstation 42 mit Faltlinien versehen, wozu zwei hintereinander gelagerte, jeweils zwei verstellbare Rillwerkzeuge tragende Walzen 43 dienen. Ein Rillwerkzeug der ersten Walze ist auf die durchgehend gezeichnete, sich durch die gesamte Maschine hindurchziehende Null-Linie N ausgerichtet. Von der Rillstation 42 werden die geprägten Zuschnitte 10 mittels Förderriemen auf eine durch die Maschine laufende getaktete Transportstrecke überführt, die Förderketten mit in bestimmten Taktabständen angeordneten Mitnehmern 41 aufweist und in jeder Takt- oder Arbeitsstation anhält. Zu dieser Übergabe und Ausrichtung der Zuschnitte 10 dient eine Übergabestation 44, von der aus die zwischen Boden 11 und einer Seitenwand 13 verlaufende Faltlinie auf die vorgenannte Null-Linie N ausgerichtet wird. Sobald der Zuschnitt 10 in der folgenden Fügestation 46 während der Taktzeit des Kettenförderers stillsteht, werden die auf einer gesonderten Fertigungsstrecke vorbereiteten Stirnpolster 16, 17 und, falls erforderlich, eine oder mehrere Polsterröhren auf den Boden 12 des Zuschnitts 10 aufgesetzt.

Die Fertigungsstrecke für die Fügeteile beginnt mit einer Anlegestation 50 für einzelne einem Palettenstapel 48 entnommene Materiallagen, die im Beispiel so bemessen sind, daß daraus drei zweite Zuschnitte 29 entstehen. Von der Anlegestation 50 gelangt jede Materiallage in eine Rill- und Schneidestation 52, in der sie durch Rillwerkzeuge einer ersten Walze mit Faltlinien versehen und durch auf einer zweiten Walze angeordnete Trennwerkzeuge in drei Zuschnitte unterteilt wird. Die der Trennwalze folgende Station 54 entspricht etwa der Übergabestation 44 der Maschine, von der aus die vereinzelten Zuschnitte auf getrennten Förderstrecken in Formstationen 56 zu rechteckigen Polsterröhren gefaltet, verklebt und eventuell an ihrer Bodenseite mit Leim einer vorbestimmten Offenzeit versehen werden. Auf den anschließenden Förderstrecken 58 werden die vorgefertigten Polsterröhren vor einer Greiferstation 60 gepuffert, in der ein Greifer jeweils die nächsten drei Posterröhren gemeinsam übernimmt, sie in Richtung einer Leimwalzenstation 62 zusammenführt und nach Beleimung ihrer Unterseiten mittels Führungen im vorbestimmten Abstand auf den Boden 11 des Zuschnitts 10 aufsetzt.

Nach der Vereinigung der Polsterröhren mit Behälterboden 11 in der Fügestation 46 wird die Taktbewegung fortgesetzt. Die Taktzeit kann im Bereich von einer Sekunde oder etwas darunter liegen. Die Beförderungszeit, die zusammen mit der Verweilzeit die Taktzeit bildet, liegt unter der Annahme einer zulässigen Vorschubgeschwindigkeit von 0,7 m/s und eines Abstands der Kettenmitnehmer bzw. der Stationen von 500 mm, wenn die in Förderrichtung gemessene kleinere Länge des größten vorkommenden Zuschnittes etwa 400 mm beträgt, in diesem Beispiel bei etwa 0,7 s. Unter diesen Voraussetzungen steht noch eine ausreichende Verweilzeit für den jeweiligen Arbeitsgang zur Verfügung.

Auf dem Weg zur Station 64 werden die Behälterseitenwand 12 und bis zur nachfolgenden Station 66 der Deckel bis in die Null-Linie N aufgerichtet. Da die Mitnehmer des Kettenförderers in unmittelbarer Nähe der Null-Linie am Zuschnitt anliegen, wird der Aufrichtwiderstand des Materials problemlos in den Mitnehmer übertragen. Nachdem im Versandkarton Produkt- und Beilagenfach durch die Polsterröhren sowie durch die aufgestellte Seitenwand 12 vorbereitet sind, wird in der Einlegestation 66 das auf einer Querförderstrecke oder Rollenbahn bereitgestellte Produkt 70 durch einfaches seitliches Überschieben über einen Anlegetisch in das Produktfach eingelegt. In der folgenden Einlegestation 72 wird eine von einem Beilagenstapel 74 zuvor auf eine Zuführungseinrichtung 76 gebrachte Beilage in das Beilagenfach geschoben oder eingelegt.

Die nachfolgenden Stationen 78, 80 und 82 sind beliebig nutzbar, um beispielsweise zusätzliche Beilagen wie Prospekte oder Flyer in das Produkt- oder Beilagenfach einzulegen. In der Station 84 werden die zweite Seitenwand 14 und der Überstand/Lasche 20 aufgerichtet, wobei dieser Vorgang beendet ist, wenn der Versandkarton diese Station erreicht hat. Zwischen Station 84 und 88 sind oberhalb der Förderstrecke zwei Heißleimdüsen 86 vorgesehen, um die Oberseiten der Polsterröhren mit Leimpunkten oder -spuren zu versehen, auf die in der Station 88 der Deckel geschlossen und aufgedrückt wird. Der Leimauftrag wird auf die Oberseiten der Stirnpolster und das Trennpolster aufgebracht. Das Schließen des Deckels erfolgt mittels eines nicht gezeigten Führungsbleches. Zwischen Station 88 und 92 ist eine weitere Heißleimdüse 90 vorgesehen, die auf den geschlossenen Deckel eine Leimspur aufbringt, über welcher der Überstand/Lasche 15 geschlossen und angedrückt wird.

Eine nachfolgende Ausschleusstation 94 hat die Aufgabe, beschädigte oder unvollständige Verpackungen, die durch ein Schieberegister ermittelt worden sind, seitlich von der Förderstrecke wegzuschieben und rechtzeitig vor der Abstapelung der fertigen Verpackungen auszuscheiden. Die nachfolgenden Stationen 96 bis 102 führen übliche Aufgaben aus wie Adressieren, Lesen, Kodieren, Etikettieren usw., worauf die fertigen Verpackungen an einen Abstapler weitergegeben werden.

## Patentansprüche

1. Verpackung aus faltbarem Material wie Karton, Pappe oder Wellpappe, als maschinell herstellbarer allseitig geschlossener, im allgemeinen quaderförmiger Behälter für Bücher und/oder beliebige andere Produkte, der vier um parallele Faltlinien zueinander biegbare Behälterwände, - nämlich Boden (11), Deckel (13) und zwei Seiten (12, 14) -, sowie einen Überstand aufweist, die durch einen ersten rechteckigen Materialzuschnitt (10) gebildet sind, und dessen zwei restlichen Behälterwände (16, 17) durch vorgefertigte Verschlußteile von quaderförmigem Umriß gebildet sind, deren Seitenflächen der Behälterhöhe entsprechen und deren an die Länge eines Produktfaches (18) im Behälter angepaßte Ober- und Unterseiten mit dem Deckel (13) bzw. mit dem Boden (11) verliebt sind,
**dadurch gekennzeichnet**,
- daß die Verschlußteile aus zweiten rechteckigen Materialzuschnitten (29) vorgefertigte Polsterröhren (16, 17) von rechteckigem Querschnitt sind,
- und daß von den an den Boden (11) anschließenden zwei Seitenwänden (12, 14) des Behälters die eine durch den Deckel (13) und die andere durch den Überstand (15) fortgesetzt ist, der als Überschlag mindestens das freie Ende des Deckels (13) überfaßt und mit diesem durch Klebung fest verbunden ist.

2. Verpackung nach Anspruch 1, dadurch gekennzeichnet, daß durch Abstandsänderung der Faltlinien (z.B. 25, 26, 27, 28) im ersten Materialzuschnitt (10) Behälter unterschiedlicher Höhe und/oder Breite herstellbar sind, wobei der größte aus Höhe und Breite bestehende Summenwert durch ein bestimmtes Mindestüberdeckungsmaß des Überstands (15) bezüglich des Deckels (13) und der niedrigste Summenwert durch ein maximales Überdeckungsmaß, das der Deckelbreite entspricht, begrenzt ist.

3. Verpackung nach Anspruch 1 oder 2, dadurch gekennzeichnet, daß die Faltlinien bei aus Wellpappe bestehenden ersten und zweiten Materialzuschnitten (10, 29) quer zur Wellenrichtung verlaufen.

4. Verpackung nach einem der vorhergehenden Ansprüche, dadurch gekennzeichnet, daß das durch Polsterröhren (16, 17) an seinen Stirnseiten begrenzte Produktfach (18) durch mindestens eine mit dem Boden (11) verleimte zusätzliche Polsterröhre (19) unterteilt ist.

5. Verpackung nach Anspruch 4, dadurch gekennzeichnet, daß mindestens eine der Polsterröhren einen nach oben offenen Behälter (37) mit rechteckigem Boden bildet und die gleiche Höhe wie der Verpackungsbehälter aufweist.

6. Verpackung nach einem der vorhergehenden Ansprüche, dadurch gekennzeichnet, daß Polsterröhren (16, 17, 19) unterschiedlicher Querschnitte aus gleichgroßen Materialzuschnitten (29) dadurch gebildet sind, daß ein durch enger benachbarte Faltlinien entstehender Überstand (35) als Materialdoppelung oder als ein zusätzlicher Überstand (36) im Hohlraum des Polsters aufgenommen ist.

7. Verpackung nach Anspruch 6, dadurch gekennzeichnet, daß der Überstand einer Polsterröhre eine äußere Materialdopplung und eine Fortsetzung des Überstandes (35) entlang der Bodenebene des Polsters bildet.

8. Verpackung nach einem der Ansprüche 4 bis 7, dadurch gekennzeichnet, daß ein Trennsteg (38) zur Unterteilung des Produktfaches aus dem zweiten Materialzuschnitt dadurch hergestellt ist, daß durch eng beieinander liegende Faltlinien die Seitenwände (39) gedoppelt sind, von denen mit dem Behälterboden verleimte Überstände (35) ausgehen.

9. Verfahren zur Herstellung einer Verpackung aus faltbarem Material wie Karton, Pappe oder Wellpappe, in Form eines im allgemeinen quaderförmigen Behälters für Bücher und/oder andere beliebige Produkte, bei dem
- ein erster rechteckiger Materialzuschnitt mit vier parallelen Faltlinien zur gegenseitigen Abgrenzung von Boden, Deckel, zwei Seiten und einem an einer Seite hängenden Überschlag versehen wird,
- auf dem Boden im Bereich seiner freien Seiten aus zweiten Materialzuschnitten zu rechteckigen Hohlquerschnitten gefaltete und verleimte Polsterröhren aufgesetzt und verleimt werden, die zwei Seitenflächen des Behälters bilden und die Länge eines Produktfaches begrenzen,
- die Behälterseiten über den Boden bis zur Anlage an den offenen Enden der Polsterröhren aufgestellt werden,
- das Produkt in das Produktfach eingelegt wird,
- der Deckel unter Verleimung mit den Oberseiten der Polsterröhren geschlossen und an seinem freien Ende mit der Lasche überdeckt und verleimt wird.

10. Verfahren nach Anspruch 9, dadurch gekennzeichnet, daß mit dem Boden des ersten Zuschnittes mindestens ein den stirnseitigen Polsterröhren ähnliches Polster oder ein Trennpolster verleimt wird.

11. Verfahren nach Anspruch 9 oder 10, dadurch gekennzeichnet, daß der erste Zuschnitt parallel zu seiner kleineren Länge auf einer Förderstrecke bewegt wird, und daß die Behälterseiten erst nach dem Aufsetzen und Verleimen der Polster aufgestellt werden.

12. Verfahren nach Anspruch 11, dadurch gekennzeichnet, daß zunächst eine Behälterseite gegen die Stirnfläche der Polster aufgestellt wird und danach das Produkt und/oder eine Beilage über die noch nicht aufgestellte Behälterseite in das Behälterfach eingeschoben werden.

13. Verfahren nach einem der Ansprüche 9 bis 12, dadurch gekennzeichnet, daß die Verfahrensschritte in einander folgenden Arbeitsstationen einer Förderstrecke jeweils während deren Stillstandes zwischen einer getakteten Vorschubbewegung ausgeführt werden.

14. Maschine zur Herstellung einer Verpackung nach einem der Ansprüche 1 bis 8 und/oder zur Durchführung des Verfahrens nach einem der Ansprüche 9 bis 13, dadurch gekennzeichnet, daß als Fertigungsstrecke eine taktförmig angetriebene Längsfördereinrichtung vorgesehen ist, die durch eine Mehrzahl von unter gleichen Abständen hintereinander angeordneten Arbeitsstationen verläuft, und zwar mindestens durch
- eine Anleger- und Rillstation (40, 42) für in Förderrichtung verlaufende Faltlinien der ersten Materialzuschnitte,
- eine Fügestation (46), der eine Greifereinrichtung zum Aufsetzen vorgefertigter Polsterröhren auf den Boden des Zuschnittes zugeordnet ist,
- eine Füllstation (66) zum Befüllen des auf dem Zuschnitt seitlich offenen Produktfaches,
- eine oder mehrere Aufrichtstationen (64, 86) mit Führungsmitteln zum Aufrichten für die Behälterseiten
- und durch zwei Schließstationen (88, 92) mit Leimdüsen Zum Beleimen der Polsterröhren und Schließen des Deckels sowie mit einer Leimdüse zum Beleimen des Deckels und zum Schließen/Auflegen des Überstandes (15).

15. Maschine nach Anspruch 14, dadurch gekennzeichnet,
- daß an die Fügestation (46) eine durch die Greifereinrichtung (60) abgeschlossene, insbesondere zur Förderstrecke quer verlaufende Vorfertigungsstrecke (58) für Polsterröhren herangeführt ist, die eine Anlege-, Rill- und Schneidestation (50, 52) Zum Prägen und Trennen einer Materiallage in parallel nebeneinander liegende zweite Materialzuschnitte für Polsterröhren aufweist,
- daß für jeden zweiten Materialzuschnitt in der Vorfertigungsstrecke hintereinander Falt- und Verleimstationen (56), Pufferstrecken sowie eine den Pufferstrecken und der Fügestation zwischengeschaltete Leimwalzenstation (62) vorgesehen sind,
- und daß die Greifereinrichtung (60) als gemeinsames Fördermittel für mehrere Polsterröhren über die Leimwalzenstation bis zu deren Aufsetzen auf den Zuschnitt in der Fügestation (46) ausgebildet ist.

## Claims

1. Packaging consisting of a folding material such as cardboard, paperboard or corrugated fiberboard, in the form of a machine-produceable omnidirectionally closed parallelepipedic container for books and/or arbitrary other products, comprising four container walls - namely bottom (11), cover (13) and two sides (12, 14) - as well as a projection which can be bent toward each other about parallel fold lines and which are formed by a rectangular blank of material (10), the two remaining container walls (16, 17) being formed by pre-fabricated fasteners of parallelepipedic shape with the side surfaces of said fasteners corresponding to the container height and their top and under sides matching the length of a product compartment (18) in the container and being glued to the cover (13) or to the bottom (11), respectively,
**characterized in that**
- the fasteners are hollow padding strips (16, 17) with rectangular cross sections pre-fabricated from second rectangular blanks of material (29),
- and a first of the two sidewalls (12, 14) of the container adjacent to the bottom (11) continues through the cover (13) and the second of said sidewalls (12, 14) continues through the projection (15) which, as a projecting tab, overlaps at least the free end of the cover (13) to which it is firmely affixed by glueing.

2. Packaging according to claim 1, characterized in that by changing the spacings between the fold lines (e.g. 25, 26, 27, 28) in the first blank of material (10), containers of different height and/or width may be made, the largest sum of height and width being limited by a specified minimum overlap of the projection (15) regarding the cover (13) and the least sum is limited by a maximum overlap which corresponds to the width of the cover.

3. Packaging according to claim 1 or 2, characterized in that the fold lines of first and second blanks (10, 29) of corrugated fiberboard run transversely to the direction of the corrugations.

4. Packaging according to one of the preceding claims, characterized in that the product compartment (18) bounded by hollow padding strips (16, 17) along its end surfaces is divided by at least one additional hollow padding strip (19) which is glued to the bottom (11).

5. Packaging according to claim 4, characterized in that at least one of the hollow paddings strips forms an upwardly open receptical (37) with a rectangular bottom and is of the same height as the packaging container.

6. Packaging according to one of the preceding claims, characterized in that hollow padding strips (16, 17, 19) of different cross-sections made of blanks of material (29) of the same size are formed, in that a projection (35) produced by fold lines more closely adjacent is received in the padding cavity as a double material or as an additional projection (36).

7. Packaging according to claim 6, characterized in that the projection of a hollowing padding strip forms an outer double material and a continuation of the projection (35) along the bottom level of the padding.

8. Packaging according to one of the claims 4 to 7, characterized in that a partition (38) for dividing the product compartment is prepared in such a manner from the second blank that the sidewalls (39) are doubled by means of tightly adjoining fold lines and that projections (35) glued to the container bottom start from each sidewall (39).

9. Method for manufacturing a packaging from a folding material such as cardboard, paperboard or corrugated fiberboard into a generally parallel-epipedic container for books and/or other arbitrary products, wherein
- a first rectangular blank of material comprises four parallel fold lines mutually bounding the bottom, cover, two sides and a projecting tab appended to one side,
- second blanks of material folded to subtend rectangular cross-sectional cavities and receiving glue to form folded and glue-bearing hollow padding strips deposited and bonded on the bottom in the vicinity of the free ends, said hollow padding strips forming two side surfaces of the container and limiting the length of a product compartment,
- the container sides are erected across the bottom until resting against the open ends of the hollow padding strips,
- the product is placed into the product compartment,
- the cover is glued to and closed on the top sides of the hollow padding strips and is overlapped at its free end by the tab and is bonded to it.

10. Method according to claim 9, characterized in that at least one hollow padding strip similar to the hollow padding end strips or a partition pad is bonded, i.e. glued, to the bottom.

11. Method according to claim 9 or 10, characterized in that the first blank is moved parallel to its smaller dimension along a path of advance and in that the container sides are erected only following deposition and glueing of the paddings.

12. Method according to claim 11, characterized in that first a container side is erected against the end surface of the paddings and that thereafter the product and/or an enclosure item is inserted through the as yet not erected container side into the container compartment.

13. Method according the one of the claims 9 to 12, characterized in that the procedural steps are carried out at consecutive work stations of a conveyor line each time while the line is set at rest between timed advances.

14. Machine for manufacturing a packaging according to one of the claims 1 to 8 and/or to implement the method according to one of the claims 9 to 13, characterized in that the manufacturing line is a timed longitudinal conveyance line passing through a plurality of sequential and equidistant work stations, namely at least through
- a feed and scoring station (40, 42) for the fold lines running in the direction of advance of the first blank,
- a joining station (46) associated with a gripper system to deposit prefabricated hollow padding strips on the bottom of the blank,
- a filling station (66) to fill the blank's laterally open product compartment,
- one or more erecting stations (64, 86) with guide means to raise the container sides,
- and two closing stations (88, 92) with glue nozzles to glue the hollow padding strips and to close the cover and further with a glue nozzle the cover and to close the projecting tab (15).

15. Machine according to claim 14, characterized in that
- a pre-fabrication line (58) closed off by the gripper system (60) and in particular runing perpendicularly to the conveyance line leads to the joining station (46) and comprises a feed, scoring and cutting station (50, 52) to score and to cut a blank into mutually parallel second blanks for hollow padding strips,
- consecutive folding and glueing stations (56), buffer sections and a glue roller station (62) between the buffer sections and the joining station are present for each second blank in the pre-fabrication line,
- and the gripper system (60) is designed as a common conveyor means for several hollow padding strips across the glue roller station until said strips are deposited on the blank in the joining station (46).

## Revendications

1. Emballage en une matière pliable, tel que du carton ou du carton ondulé, ayant la forme d'une boîte pouvant être fabriquée mécaniquement, fermée de tous côtés, généralement parallélépipédique et destinée à des livres et/ou à d'autres objets, qui comporte quatre parois de boîte qui peuvent être repliées les unes vers les autres le long de lignes de pliage parallèles, - à savoir un fond (11), un couvercle (13) et deux côtés (12, 14) -, ainsi qu'un rabat, qui sont formés à partir d'un premier flan rectangulaire de matière (10), et dont les deux autres parois de boîte (16, 17) sont formées par des éléments de fermeture préfabriqués, de forme parallélépipédique, dont les faces latérales correspondent à la hauteur de la boîte et dont les faces supérieures et inférieures qui sont adaptées à la longueur d'un compartiment d'objet (18) dans la boîte sont respectivement collées avec le couvercle (13) et avec le fond (11),
caractérisé en ce que
- les éléments de fermeture sont constitués par des tubes de capitonnage (16, 17) préfabriqués à partir de deux flans de matière (29) de section rectangulaire,
- et en ce que, parmi les deux parois latérales (12, 14) qui se rattachent au fond (11) de la boîte, l'une se prolonge pour former le couvercle (13) et l'autre se prolonge pour former le rabat (15), lequel recouvre au moins l'extrémité libre du couvercle (13) et est fixé à celle-ci par collage.

2. Emballage selon la revendication 1, caractérisé en ce que, en modifiant les distances entre les lignes de pliage (par exemple 25, 26, 27, 28) dans le premier flan de matière (10), on peut fabriquer des boîtes de différentes hauteurs et/ou largeurs, sachant que la valeur maximale de la hauteur et de la largeur est limitée par une certaine dimension minimale de recouvrement du rabat (15) par rapport au couvercle (13) et que la valeur minimale est limitée par une dimension maximale de recouvrement qui correspond à la largeur du couvercle.

3. Emballage selon la revendication 1 ou 2, caractérisé en ce que dans les premier et second flans de matière (10, 29) en carton ondulé, les lignes de pliage s'étendent perpendiculairement à la direction des ondulations du carton.

4. Emballage selon l'une des revendications précédentes, caractérisé en ce que le compartiment (18) pour l'objet, limité à ses faces frontales par les tubes de capitonnage (16, 17), est divisé par au moins un tube de capitonnage supplémentaire (19) collé sur le fond (11).

5. Emballage selon la revendication 4, caractérisé en ce qu'au moins l'un des tubes de capitonnage est en forme de boîte (37), ouverte en haut, à fond rectangulaire, et ayant la même hauteur que la boîte d'emballage.

6. Emballage selon l'une des revendications précédentes, caractérisé en ce que des tubes de capitonnage (16, 17, 19) de différentes sections sont formés à partir de flans de matière (29) de même grandeur, par le fait qu'au moyen de lignes de pliage plus rapprochées, on forme un volet (35) sous forme de double épaisseur de matière ou un volet supplémentaire (36), que l'on introduit dans l'espace creux du tube .

7. Emballage selon la revendication 6, caractérisé en ce que le rabat d'un tube de capitonnage forme une double épaisseur extérieure de matière et un prolongement du rabat (35) le long du plan du fond du tube.

8. Emballage selon l'une des revendications 4 à 7, caractérisé en ce que l'on réalise une traverse de séparation (38) pour subdiviser le compartiment à partir du second flan de matière par le fait que les parois latérales (39) sont doublées au moyen de lignes de pliage très proches les unes des autres et qu'elles se prolongent par des pattes (35) collées au fond de la boîte.

9. Procédé de fabrication d'un emballage en une matière pliable, telle que du carton ou du carton ondulé, sous forme de boîte, en général parallélépipédique et destinée à des livres et/ou à d'autres objets, selon lequel :
- on marque sur un premier flan de matière rectangulaire quatre lignes de pliage parallèles pour délimiter un fond, un couvercle, deux côtés et un rabat attenant à un côté,
- on pose et on colle sur le fond, dans la zone de ses extrémités libres, des tubes de capitonnage pliés à partir de seconds flans de matière de manière à former des sections creuses rectangulaires, et collés, qui forment deux faces latérales de la boîte et limitent la longueur d'un compartiment d'objet,
- on redresse les côtés de la boîte au-dessus du fond jusqu'à ce qu'ils touchent les extrémités ouvertes des tubes de capitonnage,
- on range l'objet dans le compartiment d'objet,
- on ferme le couvercle en le collant aux faces supérieures des tubes de capitonnage et on recouvre et colle son extrémité libre au rabat.

10. Procédé selon la revendication 9, caractérisé en ce que l'on colle au fond du premier flan au moins un capiton identique aux tubes de capitonnage placés de chaque côté ou un capiton de séparation.

11. Procédé selon la revendication 9 ou 10, caractérisé en ce que l'on déplace le premier flan parallèlement à sa plus petite longueur sur une chaîne de transport et l'on redresse les côtés de la boîte seulement après la pose et le collage des capitons.

12. Procédé selon la revendication 11, caractérisé en ce que l'on redresse d'abord un côté de la boîte contre la face frontale des capitons et en ce que l'on introduit ensuite l'objet et/ou un objet supplémentaire dans le compartiment formant boîte en passant par le côté de la boîte qui n'est pas encore redressé.

13. Procédé selon l'une des revendications 9 à 12, caractérisé en ce que l'on effectue les opérations du procédé dans des postes de travail successifs d'une chaîne de transport, à chaque fois pendant l'immobilisation de celle-ci au cours d'un mouvement d'avance cadencé.

14. Machine pour la fabrication d'un emballage selon l'une des revendications 1 à 8 et/ou pour la mise en oeuvre du procédé selon l'une des revendications 9 à 13, caractérisée en ce qu'il est prévu comme chaîne de fabrication un convoyeur longitudinal qui est entraîné de façon cadencée et qui passe par plusieurs postes de travail disposés à distances égales les uns des autres, à savoir au moins :
- un poste de positionnement et de rainurage (40, 42) pour les lignes de pliage, s'étendant dans le sens du convoyeur, des premiers flans de matière,
- un poste d'assemblage (46), auquel est associé un dispositif de préhension pour poser des tubes de capitonnage préfabriqués sur le fond du flan,
- un poste de remplissage (66) pour remplir le compartiment destiné à l'objet et ouvert sur le côté du flan,
- un ou plusieurs postes de montage (64, 86) avec des moyens de guidage pour monter les côtés de la boîte,
- et deux postes de fermeture (88, 92) munis de buses de colle pour coller les tubes de capitonnage et pour fermer le couvercle, et d'une buse de colle pour coller le couvercle et pour fermer/poser le rabat (15).

15. Machine selon la revendication 14, caractérisée en ce que
- l'on place au niveau du poste d'assemblage (46) une chaîne de préfabrication (58), qui est destinée à former des tubes de capitonnage, qui s'étend notamment perpendiculairement à la chaîne de transport, et se termine par le dispositif de préhension (60), ladite chaîne de préfabrication comportant un poste de positionnement, de rainurage et de coupe (50, 52) pour matricer et découper sur une couche de matière des seconds flans de matière parallèles les uns aux autres et destinés à constituer les tubes de capitonnage,
- pour chaque second flan de matière dans la chaîne de préfabrication, il est prévu, les uns derrière les autres, des postes de pliage et de collage (56), des sections tampons ainsi qu'un poste à rouleau encolleur (62) intercalé entre les sections tampons et le poste d'assemblage,
- et le dispositif de préhension (60) est réalisé sous forme d'un moyen de transport commun pour plusieurs tubes de capitonnage, par l'intermédiaire du poste à rouleau encolleur, jusqu'à leur pose dans le poste d'assemblage (46) sur le flan.
